# DEMANDE DE BREVET EUROPEEN

(11) **EP 0 458 721 A1**
(43) Date de publication de la demande: **27.11.1991**
(21) Numéro de dépôt: 91500039.2
(22) Date de dépôt: 25.04.1991
(51) Int. Cl.: E05B 73/00

(54) **Boîtier antivol pour cassettes**

(30) Priorité: 26.04.1990 ES 9001365 U
(71) Demandeur: Corral Parra, Alejandro, E-28030 Madrid (ES)
(72) Inventeur: Corral Parra, Alejandro, E-28030 Madrid (ES)
(74) Mandataire: Gonzalez Gomez, Maria Virtudes

(57) **Abrégé**

L'invention concerne un boîtier protecteur antivol pour cassettes, caractérisé par un couvercle (2) qui présente un prolongement rectangulaire (14) sur un de ses plans latéraux. Cette extension rectangulaire présente une rainure longitudinale (16) centrale et un orifice (15) à proximité de sa bordure libre, tandis qu'une plaque de base (1) porte un logement approprié (17) pour le glissement de l'extension rectangulaire mentionnée, un téton (18) de cette plaque de base se trouvant logé dans la rainure de l'extension, établissant ainsi les limites extrêmes de pénétration et d'extraction du couvercle. La plaque de base est dotée d'un appendice qui s'introduit dans un orifice de l'extension mentionnée, stabilisant ainsi la position de retrait maximum du couvercle par rapport à la plaque de base.

## Description

### OBJET DE L'INVENTION

La présente invention, comme indiqué dans l'énoncé du présent mémoire descriptif, concerne un protecteur perfectionné pour cassettes, conçu pour empêcher le vol de ces articles par des délinquants, lorsqu'ils sont exposés au public dans des locaux de vente.

Le protecteur constitue ce qui peut être considéré comme une carcasse dans laquelle se loge la cassette, retenue à l'intérieur, rendant son extraction impossible si le couvercle de fermeture qui la retient dans la carcasse n'est pas libéré à l'aide d'un élément spécial. En outre, le protecteur est doté d'un circuit capable de déclencher une alarme lorsqu'il traverse un champ électromagnétique.

### ANTECEDENTS DE L'INVENTION

Comme état de la technique, on peut citer le modèle d'utilité U-9000683 du même demandeur, modèle revendiquant un protecteur dont la structure, comme il sera possible de le constater dans la présente description, coïncide avec celle du modèle objet de la demande présentée, à l'exception que ce dernier offre une série de particularités et d'améliorations par rapport au précédent, en faisant un modèle présentant de grands avantages.

Ainsi, le protecteur objet du modèle U-9000683 était conçu à partir d'une plaque de matériel plastique résistant, de préférence en polycarbonate transparent, plaque dont le contour rectangulaire coïncide avec celui que présentent les carcasses de cassettes conventionnelles, avec la particularité que cette plaque présente, sur un des plans latéraux correspondant à la plus petite longueur, un pan orthogonal, dont la largeur correspond également à l'épaisseur d'une carcasse de cassette. De la même manière, l'autre extrémité présente un pan parallèle à celui qui vient d'être mentionné, et qui se prolonge en un autre pan parallèle à la plaque de base, de façon qu'il forme à cette dernière extrémité un profil en "U", avec un de ses côtés fermé par une cloison.

De cette manière, la carcasse de la cassette est introduite dans le protecteur. Elle se trouve alors logée dans le boîtier que constitue ce profile en "U", fermé à une de ses extrémités, tandis que le plan opposé est doté d'un pointeau qui sort à l'extérieur, et perpendiculairement insérable dans un dispositif mécanique constitué d'une pièce servant de couvercle. Cette dernière est un boîtier en forme de prisme rectangulaire, qui s'adapte à l'extrémité précisément pourvue du pointeau, permettant ainsi de retenir la carcasse de la cassette.

Ce pointeau insérable dans le dispositif mécanique empêche que le couvercle mentionné ne puisse se détacher, à moins que l'on fasse usage d'un outil approprié pour y parvenir. C'est évidemment cet outil que possédera le propriétaire ou employé du magasin de vente de l'Article.

En outre, la plaque qui constitue le protecteur ou la carcasse de la bande elle-même, est dotée d'un circuit électronique qui réagit et déclenche une alarme lorsqu'il traverse un champ électromagnétique, trahissant logiquement le délinquant qui s'apprête à soustraire l'article ou la cassette. C'est-à-dire, le dégagement de la cassette de son protecteur exige l'intervention de l'employé ou du propriétaire de l'établissement, car dans le cas contraire, et avant qu'elle ne puisse être dégagée, l'alarme se déclencherait comme cela a été dit précédemment.

Donc, ce protecteur revendiqué dans le modèle d'utilité U-9000683 remplit avec efficacité sa fonction, constituant un élément simple et économique.

Or, le protecteur ici mentionné présente un léger inconvénient: lorsqu'on le manipule pour désolidariser le couvercle du reste du protecteur, c'est-à-dire la plaque sur laquelle se trouve la carcasse de la bande, les deux pièces sont alors totalement détachées l'une de l'autre, de façon que, d'une part, le pointeau se trouve à nu à l'extérieur, risquant de provoquer des lésions (égratignures, clouage, etc.) chez les manipulateurs, et si à cela nous ajoutons le fait que ce pointeau, du fait de son petit diamètre et de son orientation vers l'extérieur, peut se casser, rendant le protecteur inutilisable, il est évident que, malgré l'efficacité du protecteur en question, ce dernier présente cette carence ou inconvénient.

### DESCRIPTION DE L'INVENTION

Le protecteur de l'invention est basé sur le modèle précédemment décrit, présentant la même configuration mais une amélioration permettant de résoudre le problème mentionné.

En effet, le protecteur de l'invention présente la particularité que l'une des deux plans verticaux de plus grande dimension de la pièce constitutive du couvercle du protecteur, se prolonge, sur une section seulement de sa longueur, en une extension plane dont les bords libres sont biselés de façon à pouvoir se loger et glisser sur une entaille en "queue de milan" prévue à cet effet sur le plan extérieur de la plaque constitutive du protecteur. La prolongation plane du couvercle a été conçue avec une rainure longitudinale centrale, ainsi qu'un orifice à proximité de l'extrémité de la rainure, dans laquelle se loge un téton prévu à cet effet sur le plan extérieur du protecteur. Le plan extérieur a été conçu avec un logement dans lequel s'introduit l'extension plane du couvercle mentionné. Quant à l'orifice circulaire, il est susceptible de servir de logement d'un petit pivot ou d'une petite saillie en forme de chapeau sphérique, également prévu sur la face extérieure mentionnée ci-dessus, de façon à assurer la stabilité du couvercle par rapport au protecteur lorsqu'il est en position de retrait maximum de ce dernier.

Ainsi, la plaque ou le couvercle peut glisser sur la plaque du protecteur pour procéder à sa fermeture et à son ouverture. C'est-à-dire, dans ce dernier cas, pour permettre le retrait ou l'introductlon de la carcasse de la cassette, mais le couvercle ne se désolidarisera jamais de la plaque du protecteur, étant donné que le téton de ce dernier est logé dans la rainure du couvercle, de façon que le pointeau est toujours protégé. En effet, en position d'ouverture, le retrait maximum du couvercle par rapport à la plaque du protecteur correspond à la profondeur du couvercle sur l'axe horizontal, égale à la longueur du pointeau mentionné.

Bien que le protecteur soit décrit pour un usage appliqué à des cassettes conventionnelles, il peut également s'appliquer à la protection de disques digitaux, c'est-à-dire de "compact disc". Dans ce cas, la seule variation qu'il présente par rapport au protecteur décrit, est une plus grande largeur permettant de loger le "compact disc", plus large que les cassettes conventionnelles.

Afin de compléter la description qui suit et d'aider à mieux comprendre les caractéristiques de l'invention, un jeu de plans dont les figures permettront de comprendre plus aisément les innovations et les avantages qu'apporte l'invention, est joint au présent mémoire.

### BREVE DESCRIPTION DES DESSINS

Figure 1.- Vue de perspective des deux pièces qui constituent le protecteur, c'est-à-dire la plaque de base et le couvercle, avec l'amélioration que représente l'objet de l'invention. Ainsi, cette figure indique en traits pleins une carcasse de cassette prête à être introduite dans la position adéquate dans le protecteur.

Figure 2.- Coupe longitudinale du couvercle qui fait partie du protecteur objet de l'invention.

Figure 3.- Coupe transversale de ce même couvercle, représenté sur la figure précédente.

Figure 4.- Vue frontale de la plaque de base du protecteur.

Figure 5.- Vue latérale en coupe de la même plaque de base représentée sur la figure précédente.

### DESCRIPTION DE LA FORME DE REALISATION PREFEREE

Comme le montre ces figures, le protecteur que l'invention propose est composé de deux pièces (1 et 2), de telle façon que la pièce 1 constitue ce qui peut être considéré comme une plaque de base de positionnement de la carcasse (3) de la cassette, tandis que la pièce (2) constitue un couvercle qui retient cette carcasse (3) à l'intérieur du protecteur formé par les pièces (1) et (2).

La plaque de base (1) est rectangulaire et les dimensions de son contour correspondent avec celles de la carcasse (3) de la cassette. Sur un de ses bords de moindre longueur, cette pièce, ou plaque (1), présente un pan orthogonal (4) qui renferme une espèce de rivet (5) duquel sort un pointeau extérieur (6). La largeur de ce pan (4) correspond à l'épaisseur de la carcasse (3).

Le bord opposé au pan (4), présente un premier pan orthogonal (7), analogue au pan (4) mentionné, qui se prolonge en un pan (8) perpendiculaire au précédent et parallèle à la plaque de base (1), formant un profil en "U" à cette extrémité, l'un des côtés étant fermé par une cloison (9), constituant la limite de pénétration maximum de la carcasse de la cassette (3) lors de son positionnement sur la plaque (1), adaptée à la forme de la cassette. Cette dernière se trouve retenue entre les pans extrêmes, (4) et (7), et la cloison (9), et pour empêcher l'extraction de la cassette le couvercle (2) a été prévu. Ce couvercle est disposé à l'extrémité correspondant au pan (4) et assure l'immobilisation totale de la carcasse de la cassette (3).

Ce couvercle (2) est de configuration prismatique rectangulaire, de faible profondeur, et dont les dimensions sont telles qu'elles lui permettent de s'adapter à l'extrémité du pan (4) auquel il se trouve contigu, ainsi qu'à la partie correspondante de la carcasse (3) de la cassette, avec la particularité que le plan supérieur de ce couvercle (2) est doté d'une espèce de cloche centrale (10) prévue pour le logement intérieur d'un dispositif mécanique ou préhenseur conventionnel dans lequel peut s'insérer, rester fixé et retenu le pointeau (1), de façon que le couvercle restera en permanence solidaire de la plaque (1), et par conséquent la cassette protégée par le protecteur formé par les deux pièces (1) et (2).

D'autre part, il a déjà été dit que, soit le protecteur, soit la carcasse de la cassette (3), est doté d'un circuit électronique déterminant d'un moyen capable de faire varier un champ électromagnétique et de déclencher une alarme, indiquant que la personne qui traverse ce champ porte un objet, dans ce cas une carcasse de cassette (3), qui n'est pas passée par la caisse.

Pour pouvoir extraire la cassette (3), il suffit de désaccoupler le dispositif mécanique formé par l'élément logé dans la cloche 10 et le pointeau (6) qui le retient, dont la désolidarisation se fait à l'aide d'un dispositif magnétique adéquat, manipulé par l'utilisateur ou employé du magasin de vente, et permettant de séparer les deux pièces, mais non totalement comme indiqué plus loin.

D'autre part, le protecteur a été conçu de façon à ce que le dispositif conventionnel logé dans la cloche (10) soit retenu par une plaque interne (11) logée et fixée par un adhésif ou tout autre moyen conventionnel, au fond du couvercle (2), comme l'illustrent les figures 2 et 3. Cette plaque (11) retient donc le dispositif préhenseur et possède un orifice (12) permettant le passage du pointeau (6), qui entrera dans le dispositif préhenseur et sera retenu par ce dernier.

La véritable innovation que présente le protecteur décrit réside dans le couvercle (1) et plus concrètement une de ses faces latérales de plus grande dimension, qui se prolonge en une extension rectangulaire (13) dont les bords libres sont biselés. Cette extension est dotée d'un orifice circulaire (15) à proximité de la bordure (14), et d'une rainure longitudinale (16) centrée sur cette extension (13).

Cette extension rectangulaire (13) est prévue pour aller se loger dans un logement complémentaire (17) dans lequel elle glisse, aménagé sur la face extérieure de la plaque (1), logement en forme de "queue de milan" prévu pour recevoir cette extension (13).

La surface extérieure ou plan du logement (17) de la plaque (1) du protecteur sont dotés d'un téton (18) et d'un appendice (19) en forme de boulon sphérique, le téton (18) allant se loger dans la rainure (16) de l'extension (13) appartenant au couvercle (2).

De cette façon, l'extension (13) du couvercle (2) peut glisser dans le logement (17) de la plaque (1) entre certaines limites, déterminées par la longueur de la rainure (16), étant donné que le téton (18) se trouvera en butée contre les extrémités de la rainure (16), se stabilisant dans la position de retrait maximum grâce à l'introduction de l'appendice (19) dans l'orifice (15).

De la description précédente découle le fait que le couvercle (2) ne pourra jamais se désolidariser complètement de la plaque de base (1), mais pourra coulisser dans les deux sens et permettre, d'un côté l'introduction de la carcasse de la cassette (3), et de l'autre le déplacement vers l'intérieur pour retenir cette dernière. Ainsi, dans la position de retrait maximum, la bordure périmétrique de l'embouchure correspondant au couvercle (2) correspondra avec le plan du pan (4) pourvu du pointeau (6), de façon que ce dernier se trouvera parfaitement protégé, sans risque de produire des lésions ni qu'il ne se casse, outre le fait que le couvercle et la plaque (1) qui constituent l'ensemble du protecteur sont toujours reliés entre eux.

Enfin, comme cela a déjà été dit précédemment, il convient de signaler que la structure du protecteur mentionné ici peut avoir une autre application et être utilisée comme protecteur de disques digitaux ou "compact disc", le protecteur étant plus large dans ce cas.

## Revendications

**1.-** PROTECTEUR PERFECTIONNE POUR CASSETTES, conçu pour prévenir le vol de boîtiers contenant des cassettes et/ou bandes de disques digitaux, ou du moins pour avertir, par le déclenchement d'une alarme, de la tentative de retrait du lieu de vente d'une cassette qui n'a pas été payée, tout cela grâce à l'incorporation d'un circuit électronique susceptible d'altérer un champ électromagnétique générateur d'un signal d'alarme. Ce protecteur comprend deux pièces (1) et (2), la première servant de plaque de base sur laquelle viendra se positionner le boîtier (3) contenant la bande ou le disque digital. La plaque de base est dotée de pans orthogonaux à ses deux extrémités (4) et (7), le premier pan portant un pointeau (6), relié à un dispositif mécanique monté sur la pièce (2) servant de couvercle d'immobilisation du boîtier (3), l'extrémité opposée de la plaque de base ayant un profil en "U". Le protecteur se caractérise essentiellement par le couvercle (2) mentionné, qui présente un prolongement rectangulaire (13) sur un de ses plans latéraux de plus grande surface, dont la longueur est supérieure à la largeur, prolongement rectangulaire (13) doté d'une rainure longitudinale centrale (16) et d'un orifice circulaire à proximité de sa bordure libre, tandis que la plaque de base (1) possède sur son plan extérieur un logement (17) en "queue de milan" dans lequel glisse et s'insère le prolongement mentionné (13). La plaque de base (1) est dotée d'un téton (18) logé dans la rainure (16) du prolongement (13), établissant les positions limites de pénétration et/ou de retrait du couvercle (2) par rapport à la plaque de base (1). En outre, cette dernière a la particularité de posséder un appendice (19) en forme de chapeau, lequel s'introduit dans l'orifice (15) du prolongement (13), assurant la stabilité du couvercle (2) en position de retrait maximum par rapport à cette plaque de base (1).
